# FASCICULE DE BREVET EUROPEEN

(11) **EP 1 440 020 B1**
(45) Date de publication et mention de la délivrance du brevet: **09.04.2008**
(21) Numéro de dépôt: 02796322.2
(22) Date de dépôt: 29.08.2002
(51) Int. Cl.: B65D 83/14

(54) **JOINT DE VALVE**
VENTILDICHTUNG
VALVE SEAL

(30) Priorité: 29.08.2001 FR 0111237
(43) Date de publication de la demande: 28.07.2004
(73) Titulaire: Valois SAS, 27110 Le Neubourg (FR)
(72) Inventeur: BARRANCO, Sandrine, 27180 Saint Sébastien de Morsan (FR); LEONE, Patrice, 27400 Acquigny (FR)
(74) Mandataire: CAPRI
(86) Numéro de dépôt international: PCT/FR2002/002957
(87) Numéro de publication internationale: WO 2003/018432

(56) Documents cités:
- WO-A-00/37582
- GB-A- 2 323 597
- US-A- 3 858 764
- US-A- 6 131 777

## Description

La présente invention concerne un joint de valve pour réaliser l'étanchéité d'un dispositif de distribution de produit fluide comportant une valve, notamment une valve doseuse, montée sur un réservoir de produit.

Les joints utilisés dans le cadre de dispositifs de distribution de produit fluide sous pression, tels que des dispositifs aérosols, doivent satisfaire un certain nombre de conditions et remplir certaines exigences. Ainsi, ces joints doivent fournir de bonnes propriétés mécaniques, présenter des propriétés de gonflement appropriés au propulseur, fournir un coefficient de frottement adéquat, être étanche au propulseur et assurer une bonne résistance à l'humidité. Ces caractéristiques sont notamment particulièrement importantes pour les joints dynamiques qui forment l'étanchéité entre la soupape mobile de la valve et la chambre de valve qui contient la dose à expulser.

Pour des raisons diverses, notamment écologiques, les propulseurs de type CFC ont été dans une grande mesure remplacés par des propulseurs du type HFC-134a ou HFC-227, avec ou sans alcool. L'utilisation de tels propulseurs modifie les contraintes sur les joints, de sorte que les matériaux classiques utilisés précédemment en conjonction avec les gaz CFC ne présentent plus les caractéristiques optimales. De plus, selon le type de propulseur envisagé (HFC-134a ou HFC-227, avec ou sans alcool), les propriétés des matériaux de joints peuvent varier et donc être plus ou moins adaptées.

Le document GB-2 323 597 décrit un joint constitué d'un alliage comportant d'une part un matériau élastomère réticulé, c'est à dire vulcanisé, et d'autre part un matériau thermoplastique et/ou un matériau thermoplastique élastomère non réticulé. Ce type d'alliage peut s'avérer inapproprié au contact de propulseur du type HFC.

La présente invention a pour but de fournir des joints de valve qui remplissent les exigences susmentionnées de manière optimale quelle que soit la nature du propulseur (HFC-134a ou HFC-227, avec ou sans alcool).

La présente invention a aussi pour but de fournir un joint de valve destiné à venir en contact avec un produit fluide et un propulseur du type HFA (HFC-134a ou HFC-227) avec ou sans alcool, qui garantisse des propriétés mécaniques et/ou des propriétés de gonflement et/ou un coefficient de frottement et/ou une étanchéité au propulseur et/ou une résistance à l'humidité qui soient optimales.

La présente invention a encore pour but de fournir des joints de valve qui soient simples et peu coûteux à fabriquer.

La présente invention a donc pour objet un joint de valve pour réaliser l'étanchéité d'un dispositif de distribution de produit fluide comportant une valve, notamment une valve doseuse, montée sur un réservoir de produit, caractérisé en ce que ledit joint comprend un alliage d'éthylène acétate de vinyle (EVA) vulcanisé et/ou de butyl (TIR) ou d'halobutyl (CIIR ou BIIR) vulcanisé avec un ou plusieurs matériau(x) choisi(s) dans le groupe constitué du polyoctène ethylène (POE), éthylène propylène (EP), éthylène propylène diène (EPDM) et chloroprène (CR), tous ces matériaux étant vulcanisés.

Avantageusement, ledit joint comprend de l'éthylène propylène (EP) ou de l'éthylène propylène diène (EPDM).

Avantageusement, ledit joint comprend du polyoctène éthylène (POE).

Avantageusement, ledit joint comprend en outre un ou plusieurs autre(s) ingrédient(s) tels que des charges minérales et/ou des charges noir de carbone et/ou des agents de vulcanisation et/ou des colorants et/ou des agents de mise en oeuvre et/ou des plastifiants.

La présente invention a également pour objet un dispositif de distribution de produit fluide, comprenant une valve, notamment une valve doseuse, pourvue d'une soupape mobile, ladite valve étant montée sur un réservoir contenant le produit fluide et un propulseur, le dispositif comportant au moins un joint de col entre la valve et le réservoir et au moins un joint dynamique dans lequel coulisse ladite soupape, au moins un desdits joints étant réalisé selon la présente invention.

De préférence, le propulseur comprend un gaz du type HFC-134a ou HFC-227, avec ou sans alcool.

Selon une première variante, le joint comporte en tant que polymère de base essentiellement un élastomère d'éthylène acétate de vinyle (EVA) vulcanisé.

Il s'avère qu'au contact d'un propulseur du type HFC-134a ou HFC-227, avec ou sans alcool (par exemple de l'éthanol), il présente de bonnes propriétés mécaniques et de faibles gonflements. Il est ainsi particulièrement adapté à être utilisé en tant que joint dynamique. Bien entendu, il est également utilisable en tant que joint de col dans un tel dispositif aérosol pour réaliser l'étanchéité entre la valve et le réservoir contenant le produit et le propulseur. Il présente également l'avantage de s'allier facilement avec d'autres matériaux élastomères vulcanisés, tels que le polychloroprène (CR), le polyoctène ethylène (POE), le butyl (IIR), l'halobutyl (CIIR ou BIIR), l'éthylène propylène (EP) ou l'éthylène propylène diène (EPDM) vulcanisé(s). Ceci permet d'optimiser les propriétés des joints, notamment en fonction du type de propulseur (HFC-134a ou HFC-227, avec ou sans alcool) et/ou du principe actif à distribuer.

L'ajout de polyoctène vulcanisé garantit notamment des propriétés de faible gonflement en contact avec des propulseurs du type HFC.

L'ajout d'éthylène propylène vulcanisé (EP) ou d'éthylène propylène diène (EPDM) vulcanisé permet d'obtenir pour les joints de faibles gonflements, notamment avec des propulseurs du type HFC, tout en maintenant un bon niveau de propriétés mécaniques, à un coût de fabrication raisonnable.

L'ajout de polychloroprène (CR) vulcanisé permet d'obtenir des joints ayant de bonnes propriétés mécaniques et présentant de faibles gonflements dans des propulseurs de type HFC.

En variante, il est également envisageable de réaliser des joints comportant comme composant élastomère de base du butyl (TIR) ou de l'halobutyl (CIIR ou BIIR) vulcanisé. Ce type de joint présente une bonne résistance à l'humidité ainsi que de faibles gonflements dans des propulseurs du type HFC. Des alliages avec le POE et/ou l'EP et/ou l'EPDM et/ou le CR vulcanisé(s) permettent d'optimiser efficacement les différentes propriétés.

Tous les matériaux de joints décrits ci-dessus sont vulcanisés et peuvent en outre comprendre un ou plusieurs autre(s) ingrédient(s), généralement bien connu(s) dans le domaine des joints. En particulier, les formulations des joints peuvent comprendre des charges minérales ou des charges noir de carbone, des agents de vulcanisation, des colorants, des agents de mise en oeuvre ou des plastifiants.

Les joints de valve pour distributeurs aérosols selon l'invention peuvent donc être utilisés dans un grand nombre d'applications, leur formulation dépendant principalement des exigences mécaniques et d'étanchéité particulières ainsi que des produits et des propulseurs à mettre en contact avec lesdits joints.

La facilité de fabrication et le coût modéré sont également des aspects avantageux des joints de la présente invention.

## Revendications

1. Joint de valve pour réaliser l'étanchéité d'un dispositif de distribution de produit fluide comportant une valve, notamment une valve doseuse, montée sur un réservoir de produit, **caractérisé en ce que** ledit joint comprend un alliage d'éthylène acétate de vinyle (EVA) vulcanisé et/ou de butyl (DR) ou d'halobutyl (CIIR ou BIIR) vulcanisé avec un ou plusieurs matériau(x) choisi(s) dans le groupe constitué du polyoctène ethylène (POE), éthylène propylène (EP), éthylène propylène diène (EPDM) et chloroprène (CR), tous ces matériaux étant vulcanisés.

2. Joint selon la revendication 1, dans lequel ledit joint comprend de l'éthylène propylène (EP) ou de l'éthylène propylène diène (EPDM).

3. Joint selon la revendication 1 ou 2, dans lequel ledit joint comprend du polyoctène éthylène (POE).

4. Joint selon l'une quelconque des revendications précédentes, dans lequel ledit joint comprend un ou plusieurs autres ingrédients tels que les charges minérales et/ou des charges noires de carbone et/ou des agents de vulcanisation et/ou des colorants et/ou des agents de mise en oeuvre et/ou des plastifiants.

5. Dispositif de distribution de produit fluide, comprenant une valve, notamment une valve doseuse, pourvue d'une soupape mobile, ladite valve étant montée sur un réservoir contenant le produit fluide et un propulseur, le dispositif comportant au moins un joint de col entre la valve et le réservoir et au moins un joint dynamique dans lequel coulisse ladite soupape, **caractérisé en ce qu'**au moins un desdits joints est réalisé selon l'une quelconque des revendications 1 à 4.

6. Dispositif de distribution de produit fluide selon la revendication 5, dans lequel le propulseur comprend un gaz HFC-134a ou HFC-227, avec ou sans alcool.

## Claims

1. A valve gasket for sealing a fluid dispenser device comprising a valve, in particular a metering valve, mounted on a fluid reservoir, said gasket being **characterized in that** it comprises an alloy of vulcanized ethylene vinyl acetate (EVA) and/or of butyl (IIR) or of vulcanized halobutyl (CIIR or BIIR) with one or more materials selected from the group constituted by polyoctene ethylene (POE), ethylene propylene (EP), ethylene propylene diene monomer (EPDM) and chloroprene rubber (CR), all of these materials being vulcanized.

2. A gasket according to claim 1, in which said gasket comprises ethylene propylene (EP) or ethylene propylene diene monomer (EPDM).

3. A gasket according to claim 1 or claim 2, in which said gasket comprises polyoctene ethylene (POE).

4. A gasket according to any preceding claim, in which said gasket comprises one or more other ingredients such as inorganic fillers and/or carbon black fillers and/or vulcanization agents and/or dyes and/or processing agents and/or plasticizers.

5. A fluid dispenser device comprising a valve, in particular a metering valve, provided with a moving valve member, said valve being mounted on a reservoir containing the fluid and a propellant, the device including at least one neck gasket between the valve and the reservoir, and at least one dynamic gasket in which said valve member slides, said dispenser device being **characterized in that** at least one of said gaskets is made in accordance with any one of claims 1 to 4.

6. A fluid dispenser according to claim 5, in which the propellant comprises an HFC-134a or HFC-227 gas, with or without alcohol.

## Patentansprüche

1. Ventildichtung zum Erreichen der Dichtheit einer Ausgabevorrichtung für ein flüssiges Produkt, aufweisend ein Ventil, insbesondere ein Dosierventil, das auf einem Produktbehälter montiert ist, **dadurch gekennzeichnet, dass** die Dichtung eine Mischung aus vulkanisiertem Ethylenvinylacetat (EVA) und/oder aus vulkanisiertem Butyl (IIR) oder Halogenbutyl (CIIR oder BIIR) und einem oder mehreren Materialien umfasst, das bzw. die aus Polyoctenethylen (POE), Ethylenpropylen (EP), Ethylenpropylendien (EPDM) und Chloropren (CR) ausgewählt ist bzw. sind, wobei die Materialien jeweils vulkanisiert sind.

2. Dichtung nach Anspruch 1, wobei die Dichtung Ethylenpropylen (EP) oder Ethylenpropylendien (EPDM) umfasst.

3. Dichtung nach Anspruch 1 oder 2, wobei die Dichtung Polyoctenethylen (POE) umfasst.

4. Dichtung nach einem der vorhergehenden Ansprüche, wobei die Dichtung einen oder mehrere andere Bestandteile umfasst, wie mineralische Füllstoffe und/oder Rußfüllstoffe und/oder Vulkanisierungsmittel und/oder Farbstoffe und/oder Verarbeitungsmittel und/oder Plastifikatoren.

5. Ausgabevorrichtung für ein flüssiges Produkt, aufweisend ein Ventil, insbesondere ein Dosierventil, das mit einem Mobilventil versehen ist, wobei das Ventil auf einem Behälter montiert ist, der das flüssige Produkt und ein Treibmittel enthält, wobei die Vorrichtung mindestens eine Kragendichtung zwischen dem Ventil und dem Behälter und mindestens eine dynamische Dichtung aufweist, in der das Mobilventil gleitet, **dadurch gekennzeichnet, dass** mindestens eine der Dichtungen gemäß einem der Ansprüche 1 bis 4 realisiert ist.

6. Ausgabevorrichtung für ein flüssiges Produkt nach Anspruch 5, wobei das Treibmittel ein HFC-134a- oder HFC-227-Gas mit oder ohne Alkohol umfasst.
